# EUROPÄISCHE PATENTSCHRIFT

(11) **EP 0 248 785 B1**
(45) Veröffentlichungstag und Bekanntmachung des Hinweises auf die Patenterteilung: **02.05.1990**
(21) Anmeldenummer: 87890120.6
(22) Anmeldetag: 25.05.1987
(51) Int. Cl.: E06B 3/66

(54) **Vorrichtung zum Ansetzen von Abstandhalterrahmen**
Device for adding spacing frames
Dispositif pour ajouter des cadres d'espacement

(30) Priorität: 05.06.1986 AT 1534/86; 30.07.1986 AT 2057/86
(43) Veröffentlichungstag der Anmeldung: 09.12.1987
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- DE-A- 3 222 903
- DE-A- 3 223 848

## Beschreibung

Die Erfindung betrifft eine Vorrichtung zum Ansetzen von Abstandhalterrahmen auf Glasscheiben im Zuge der Herstellung von Isolierglasscheiben mit einer, im wesentlichen lotrecht stehenden Stützwand für die Glasscheiben und einer vor der Stützwand angeordneten, rahmenartigen Halterung für die Abstandhalterrahmen, wobei an der rahmenartigen Hatterung Klemmeinrichtungen und zurückziehbare Anlagestifte für den anzusetzenden Abstandhalterrahmen angeordnet sind und wobei der obere, horizontale Schenkel der rahmenartigen Halterung parallel zur Stützwand auf-und abverschiebbar ist.

Eine derartige Vorrichtung ist beispielsweise aus der DE-C 32 23 848 bekannt. Die Abstandhalterrahmen werden in die bekannte Vorrichtung entweder händisch oder mit Hilfe einer Vorrichtung zum Umsetzen beschichteter Abstandhalterrahmen von einem Förderer, auf welchem die Abstandhalterrahmen auf Haken frei hängend, zu einer Abnahmestelle befördert werden, in die Vorrichtung zum Ansetzen von Abstandhalterrahmen eingelegt. Eine Vorrichtung zum Umsetzen beschichteter Abstandhalterrahmen ist aus der DE-C 32 22 903 bekannt.

Nachteilig bei der bekannten Vorrichtung zum Umsetzen von Abstandhalterrahmen von einem Förderer in eine Vorrichtung zum Ansetzen von Abstandhalterrahmen auf Glasscheiben ist es, daß sie viel Platz beansprucht und insbesondere sehr hoch gebaut werden muß.

Der Erfindung liegt die Aufgabe zugrunde, eine Vorrichtung der eingangs genannten Gattung, wie sie aus der DE-C 32 23 848 oder der bekanntgemachten österreichischen Patentanmeldung A 6955/78 bekannt ist, derart weiterzubilden, daß eine gesonderte Umsetzvorrichtung für die Abstandhalterrahmen nicht mehr benötigt wird.

Erfindungsgemäß wird dies dadurch erreicht, daß am oberen, horizontalen Schenkel der rahmenartigen Halterung wenigstens zwei Greifer montiert sind, die zwischen einer dem Ende eines Hängeförderers für Abstandhalterrahmen zugeordneten Abnahmestellung und einer Abgabestellung, in der die Abstandhalterrahmen an die Anlagestifte der rahmenartigen Halterung anliegend abgesetzt werden, hin- und herbeweglich sind.

Die erfindungsgemäße Lösung zeichnet sich durch überraschende Einfachheit aus, da derhorizontal verlaufende, auf- und abverstellbare obere Schenkel der rahmenartigen Halterung, durch welche die Abstandhalterrahmen beim Ansetzen derselben an die in der Ansetzvorrichtung stehende Glasscheibe genau ausgerichtet gehalten werden, als Träger für die Greifer dient, welche die Abstandhalterrahmen vom Hängeförderer abnehmen.

In einer praktischen Ausführungsform kann vorgesehen sein, daß die Greifer wenigstens zwei miteinander gelenkig verbundene Arme aufweisen. Durch diese Ausführungsform ist der Vertikalhub, den der horizontal verlaufende Schenkel der rahmenartigen Halterung beim Umsetzen der Abstandhalterrahmen vom Horizontalförderer in die Ansetzvorrichtung ausführen muß, verkleinert.

Ähnlich, wie dies aus der DE-C 32 22 903 bekannt ist, kann im Rahmen der Erfindung vorgesehen sein, daß am freien Ende jedes Greifers oder des äußeren Armes desselben eine Ringklaue vorgesehen ist, wobei wenigstens ein Ringteil gegenüber dem anderen zum Öffnen und Schließen der Ringklaue verschwenkbar ist.

Gemäß einer anderen Ausführungsform ist es möglich, am freien Ende jedes Greifers oder des äußeren Armes desselben eine Klemme zum Erfassen von Abstandhalterrahmen in der Abnahmestellung des Greifers vorzusehen. Diese Ausführungsform hat den Vorteil, daß ein genau gezieltes Einsetzen des Abstandhalterrahmens in die Ansetzvorrichtung möglich ist.

Nach einer weiteren Ausführungsform der Erfindung können die Greifer an ihren freien Enden ggf. verschwenkbar befestigte Haken aufweisen.

Um das Abgeben der Abstandhalterrahmen zu vereinfachen, kann erfindungsgemäß vorgesehen sein, daß die freien Enden der Haken in der unteren Endlage der Greifer im wesentlichen horizontal ausgerichtet sind und unterhalb des Abschnittes der Haken angeordnet sind, über den dieser am Greifer verschwenkbar befestigt ist. Bei dieser besonders einfachen Ausführungsform der Erfindung können die Haken jetzt besonders einfach aus dem in der rahmenartigen Halterung stehenden und gegebenenfalls schon von den Klemmeinrichtungen erfassten Abstandhalterrahmen herausbewegt werden.

In einer praktischen Ausführungsform der Erfindung kann vorgesehen sein, daß die freien Enden der Haken in der unteren Endlage der Greifer außer Eingriff mit den an den Anlagestiften anliegenden Abstandhalterrahmen sind. Bei dieser Ausführungsform können die Haken von den Abstandhalterrahmen unbehindert nach oben verschwenkt werden.

Gemäß einer Ausführungsform der Erfindung ist es möglich, daß am unteren horizontalen Schenkel der rahmenartigen Halterung wenigstens ein Hebeglied zum Anheben des unteren horizontalen Rahmenschenkels eines Abstandhalterrahmens vorgesehen sind. Diese Ausführungsform hat den Vorteil, daß ein genau gezieltes Einsetzen auch des unteren, horizontalen Schenkels des Abstandhalterrahmens in die Ansetzvorrichtung möglich ist, ohne daß die Greifer diesen sehr hoch heben müssen.

Weitere Einzelheiten und Merkmale der Erfindung ergeben sich aus den Unteransprüchen und der nachstehenden Be schreibung, in welcher auf die angeschlossenen Zeichnungen Bezug genommen wird.

Es zeigt
Figur 1 im Vertikalschnitt eine erfindungsgemäße Vorrichtung, die an einer Ansetzvorrichtung der aus der DE-C 32 23 848 bekannten Bauart verwirklicht ist,
Figur 2 teilweise die Vorrichtung aus Figur 1 in einer anderen Arbeitsstufe,
Figur 3 in Seitenansicht eine Einzelheit einer Ausführungsform, bei der die Greifer an ihren Enden verschwenkbare Haken tragen,
Figur 4 in Teilvorderansicht die Ausführungsform von Figur 3, die
Figuren 5 bis 7 Einzelheiten der Vorrichtung aus Figuren 3 und 4 in verschiedenen Arbeitsstufen,
Figur 8 in Seitenansicht eine Einzelheit einer Ausführungsform der erfindungsgemäßen Vorrichtung, bei der die Greifer an ihren Enden verschwenkbare Haken tragen und
Figur 9 in Seitenansicht den unteren Teil der rahmenartigen Halterung mit einem Hebeglied.

Die erfindungsgemäße Vorrichtung zum Ansetzen von Abstandhalterrahmen auf Glasscheiben besitzt bei der in den Figuren 1 und 2 gezeigten Ausführungsform eine Stützwand 1, die über Füße 2 am Boden steht. Die Stützwand 1 ist gegenüber der Vertikalen geringfügig, beispielsweise um etwa 5_{°}, nach hinten geneigt und besitzt auf ihrer Vorderseite mehrere, um im wesentlichen vertikale Achsen frei drehbare Stützrollen 3. Am unteren Rand der Stützwand 1 sind um im wesentlichen horizontale Achsen drehbar antreibbare Förderrollen 4 vorgesehen. Die Förderrollen 4 dienen zum Herantransportieren von Glasscheiben 5 in eine definierte Endlage in der Vorrichtung.

Im Abstand vor der Stützwand 1 ist eine parallel zur Stützwand 1 ausgerichtete, rahmenartige Halterung 8 vorgesehen, die zwei im wesentlichen vertikale Schenkel 9, einen unteren, horizontalen Schenkel 10 und einen oberen, horizontalen Schenkel 11 aufweist. Die rahmenartige Halterung 8 ist über Druckmittelzylinder 12 auf die Stützwand 1 zu und von dieser weg bewegbar (Pfeil 13). Anstelle der Druckmittelzylinder 12 können zur Bewegung der rahmenartigen Halterung 8 gegenüber der Stützwand 1 auch Zahnstangen-Zahnradgetriebe vorgesehen sein.

Der obere, horizontale Schenkel 11 der rahmenartigen Halterung 8 ist in Richtung des Doppelpfeiles 14 auf und ab verschiebbar. Die Verschiebbarkeit des oberen, horizontalen Schenkels 11 dient zur Anpassung der Höhe der rahmenartigen Halterung 8 an die Abmessungen des anzusetzenden Abstandhalterrahmens. Zusätzlich kann einer der vertikalen Schenkel 9, insbesondere der, bezogen auf die Richtung, in der Glastafel 5 in die Vorrichtung gefördert werden, hintere Schenkel 9 in Förderrichtung, d. h. senkrecht zur Bildebene von Fig. 1 verstellbar sein, damit die horizontale Abmessung der Halterung 8 an die Länge eines anzusetzenden Abstandhalterrahmens 18 angepaßt werden kann.

An der rahmenartigen Halterung 8 sind sowohl an den beiden horizontalen Schenkeln 10 und 11 als auch wenigstens am auslaufseitig angeordneten vertikalen Schenkel 9 - vorzugsweise auch am einlaufseitigen Schenkel 9, insbesondere wenn dieser verstellbar ist - Anlagestifte 15 und Klemmeinrichtungen 16 vorgesehen. Die Anlagestifte 15 und die Klemmeinrichtungen 16 (es sind nur die bei dieser Ausführungsform an der Halterung 8 befestigten Anschläge derselben gezeigt) können, wie dies aus der DE-C 32 23 848 oder der bekanntgemachten österreichischen Patentanmeldung A 6955/78 bekannt ist, ausgebildet sein.

Hinsichtlich der Arbeitsweise der soeben beschriebenen Vorrichtung zum Ansetzen von Abstandhalterrahmen an eine Glasscheibe wird auf die DE-C 32 23 848 verwiesen.

Am oberen, horizontalen Schenkel 11 der rahmenartigen Halterung 8 sind wenigstens zwei Greifer 17 vorgesehen, die zwischen einer Stellung, in der sie beschichtete Abstandhalterrahmen 18 von einem Horizontalhängeförderer 19 abnehmen ("Abnahmestellung", Figur 1) und einer Stellung, in der sie den zuvor abgenommenen Abstandhalterrahmen 18 an den Anlagestiften 15 der rahmenartigen Halterung 8 anliegend in die Vorrichtung zum Ansetzen der Abstandhalterrahmen auf Glasscheiben 5 abgeben ("Abgabestellung", Figur 2), bewegbar sind.

Im in den Figuren 1 und 2 gezeigten Ausführungsbeispiel weisen die Greifer 17 zwei miteinander gelenkig verbundene Arme 20, 21 auf, wobei die Arme 20 auf einer Welle 22 montiert sind, die parallel zum oberen, horizontalen Schenkel 11 der rahmenartigen Halterung 8 verläuft und die mit Hilfe eines nicht gezeigten Antriebes zum Verschwenken der Arme 20 und damit der Greifer 17 selbst zwischen der Abnahme- und der Abgabestellung in Richtung des Doppelpfeiles 23 verdrehbar ist. Der gelenkigen Verbindung 24 zwischen den Armen 20 und 21 der Greifer 17 sind nicht näher gezeigte Antriebe (z. B. Druckmittelmotore oder Stellmotore usw.) zugeordnet, so daß der Arm 21 in Richtung des Doppelpfeiles 25 gegenüber dem Arm 20 verschwenkt werden kann.

Der Arm 21 trägt an seinem freien Ende eine Ringklaue 26, die im gezeigten Ausführungsbeispiel aus zwei, mit Hilfe von Druckmittelmotoren 27 verschwenkbaren Ringhälften 28 besteht. Es ist auch eine Ausführungsform mit einer starren und einer verschwenkbaren Ringhälfte, wie dies aus der DE-C 32 22 903 bekannt ist, verwendbar.

Wenn ein Abstandhalterahmen 18 vom Hängeförderer 19 abgenommen werden soll, werden die Greifer 17 in eine Stellung gebracht, in der ihre Klauen 26 den am Hängeförderer 19 hängenden Abstandhalterrahmen an seinem oberen, horizontalen Schenkel erfassen (Figur 1). Hiezu werden die Arme 20 und 21 entsprechend betätigt, die Ringklaue 26 geöffnet und der obere, horizontale Balken 11 der rahmenartigen Halterung 8 nach oben bewegt.

Sobald ein Abstandhalterrahmen 18 von den Greifern 17 erfaßt ist, bewegt sich der obere, horizontalen Schenkel 11 der rahmenartigen Halterung 8 in die Stellung, die er beim Ansetzen eines Abstandhalterrahmens an die Glasscheibe 5 einnehmen muß, also in die der Höhe des Abstandhalterrahmens 18 entsprechende Lage. Gleichzeitig oder auch vorher werden die Greifer 17 in die in Figur 2 gezeigte Stellung bewegt und ihre Ringklauen 26 öffnen sich, wobei insbesondere eine Offnung der dann unteren Ringhälfte 28 erfolgt. Der Abstandhalterrahmen 18 steht dann auf den Klemmbacken der unteren Klemmeinrichtungen 16 auf und lehnt sich nach dem vollständigen Öffnen der Ringklauen 26 an die oberen Anlagestifte 15, die am Balken 11 montiert sind, an. Dann weden die Greifer 17 und insbesondere ihre Ringklauen 26 aus dem Bereich der rahmenartigen Halterung 8 weggeschwenkt und das Ansetzen des Abstandhalterrahmens 18 an die Glasscheibe 5, kann, wie in der DE-C 32 23 848 beschrieben, fortgesetzt werden.

Um das Zuführen des Abstandhalterrahmens 18 auf die Klemmbacken der unteren Klemmeinrichtungen 16 zu erleichtern, können diese mit Leiteinrichtungen 29 ausgerüstet sein.

Die Greifer 30 der in den Figuren 3 bis 7 gezeigten Ausführungsform sind einstückig ausgebildet, besitzen eine ggf. mehrfach abgewinkelte Form und sind auf der gemein samen Welle 22 drehfest montiert. Zum Verdrehen der Welle 22, die am oberen, horizontalen Schenkel 11 der Halterung 8 gelagert ist, ist ein Druckmittelmotor 31 vorgesehen.

Die Greifer 30 tragen an ihren freien Enden einen Haken 32, der um eine Achse 33 gegenüber dem Greifer 30 verschwenkbar gelagert ist. Der Haken 32 besitzt eine über die Welle 22 hinausragende Verlängerung 34, die über ein Gelenk 36 mit einem Rohrstück 35 verbunden ist. Das Rohrstück 35 besitzt an seinem, dem Gelenk 36 gegenüberliegenden Ende Langschlitze 37, die von einem am Greifer 30 befestigten Stift 38 durchsetzt werden. Im Rohr 35 ist eine Schraubendruckfeder 39 vorgesehen, die einerseits am freien Ende der Verlängerung des Hakens 32 und anderseits am Stift 38 abgestützt ist. Durch die Kraft der Feder 39 wird der Haken 32 sowohl in der in Figur 3 und 5 gezeigten Lage als auch in der in Figur 7 gezeigten, ausgeschwenkten Lage festgehalten, ohne das Anschläge notwendig sind. Die jeweiligen Endlagen des Verschwenkbereiches des Hakens 32 werden durch Anliegen des Stiftes 38 an den dem Ende des Rohres 39 benachbarten Enden der Schlitze 37 definiert.

Mit Hilfe des Druckmittelzylinders 31 kann der Greifer 30 in Richtung des Pfeiles 40 hochgeschwenkt werden, um einen Abstandhalterrahmen 18 von einem Hängeförderer 19 abzunehmen, wobei gleichzeitig der obere, horizontale Schenkel 11 der rahmenartigen Halterung 8 nach oben bewegt wird. Sobald ein Abstandhalterrahmen 18 vom Hängeförderer 19 abgenommen worden ist, werden die Greifer 30 in Richtung des Pfeiles 41 verschwenkt, so daß die Haken in dem Bereich der Klemmeinrichtungen 16 und der Anlagestifte 15 gelangen.

Wie insbesondere Figur 4 zeigt, sind die Greifer 30 neben den Anlagestiften 15 angeordnet, wobei zwischen den Greifern 30 und den benachbarten Anlagestiften 15 jeweils eine Klemmeinrichtung 16, die ein hakenartiges Klemmorgan 42 aufweist, angeordnet ist. Die Klemmeinrichtungen 16 können beispielsweise die aus Figur 10 der DE-C 32 23 848 bekannte Bauart mit in Schwenklagern 43 gleitend geführten, durch nicht gezeigte Druckmittelmotore verschwenkbaren Klemmorgane 42 besitzen.

Die Anlagestifte 15 sind bei der in Figur 3 und Figur 4 gezeigten Ausführungsform mit Hilfe eines Parallelogrammtriebes 44 in und aus ihrer in Figur 3 strichliert eingezeichneten Wirkstellung bewegbar, wobei sie über eine Welle 45, die über die Länge des oberen, horizontalen Schenkels 11 der Halterung 8 durchgehend ausgebildet ist, antreibbar sind.

Das Verschwenken des Hakens 32 an den freien Enden eines Greifers 30 ist in den Figuren 5 bis 7 gezeigt. Der Haken 32 ist drehfest mit einem Betätigungshebel 46 verbunden. Diesem Betätigungshebel sind (vgl. Figuren 3 und 4) zwei Steuerbolzen 47 und 48 zugeordnet, die über einen Träger 49 am Schenkel 11 der rahmenartigen Halterung 8 befestigt sind.

Sobald sich die Greifer 30 aus der Abnahmestellung (nicht gezeigt) in Richtung des Pfeiles 41 in die Abgabestellung bewegen, gelangt, wie Figur 5 zeigt, der Hebel 46 zwischen die Steuerbolzen 47 und 48 (Figur 5) und dann in Anlage an den Steuerbolzen 47 (Figur 6). In dem Moment, wo der Hebel 46 an den Steuerbolzen 47 in Anlage kommt, nimmt der Haken 32 eine Stellung ein, in der sein freies Ende im wesentlichen horizontal verläuft und der von ihm getragene Abstandhalterrahmen 18 am Anlagestift 15 anliegt. Durch fortgesetztes Verschwenken der Greifer 30 in Richtung des Pfeiles 41 wird der Haken 32 vom am Steuerbolzen 47 anliegenden Hebel 46 verschwenkt, bis er unter der Wirkung der im Rohr 35 vorgesehenen Feder 39 in die in Figur 7 gezeigte Stellung ausschwenkt. Nun ist der Abstandhalterrahmen 18 von den Greifern 30 bzw. ihren Haken 32 frei, liegt an den Anlagestiften 15 an, und steht unten auf den Klemmbacken der Klemmvorrichtungen 16 auf.

Die Klemmvorrichtungen 16 werden nunmehr betätigt, wobei die hakenförmigen Klemmorgane 32 verschwenken und den Abstandhalterrahmen 18 vorzugsweise an allen vier Schenkeln desselben gegen die Klemmbacken der Klemmvorrichtungen 16 drücken. Hierauf werden die Anlagestifte 15 aus dem Bereich des Abstandhalterrahmens 18 wegbewegt (durch Betätigung der Welle 45), so daß der Abstandhalterahmen 18 nun zum Ansetzen an eine Glasscheibe 5 bereit ist.

Inbesondere bei der in den Figuren 3 bis 7 gezeigten Ausführungsform ist es möglich, nicht die rahmenartige Halterung 8 der an der Stützwand 1 stehenden Glasscheibe 5 anzunähern, sondern es wird die Stützwand 1, die im Maschinengestell quer zur ihrer Ebene (sinngemäß dem Pfeil 13 in Figur 1) beweglich ist, auf die im Maschinengestell quer zu ihrer Ebene nicht verstellbare, rahmenartige Halterung 8 zu vorgeschoben, bis die Glasscheibe 5 in Anlage an den Abstandhalterrahmen 18 bzw. die auf ihm angebrachte Beschichtung aus Kleb- bzw. Dichtmittel anliegt. Das endgültige Andrücken des Abstandhalterrahmens an die Glasscheibe 5 erfolgt ähnlich wie dies in der DE-C 32 23 848, Spalte 7, Zeilen 9 bis 14, beschrieben ist mit Hilfe von Druckmittelzylindern mit vorschiebbaren Druckstiften.

Nachdem der Abstandhalterrahmen 18 auf die Glasscheibe 5 angesetzt worden ist, wird die Stützwand 1 wieder von der rahmenartigen Halterung 8 wegbewegt. In weiterer Folge werden die Greifer 30 in Richtung des Pfeiles 40 (Figur 3) verschwenkt, wodurch die Haken 32 über ihre Hebel 36, die an den Steuerbolzen 48 anliegen, wieder in ihre in Figur 3 gezeigte Stellung zurückverschwenken und zur Abnahme eines weiteren Abstandhalterrahmens 18 bereit sind.

Es versteht sich, daß auch bei der in den Figuren 3 bis 7 gezeigten Ausführungsform der obere, horizontale Schenkel 11 der rahmenartigen Halterung 8 der erfindungsgemäßen Vorrichtung in die der Höhe des anzusetzenden Abstandhalterrahmens 18 entsprechende Höhenlage bewegt wird, nachdem ein Abstandhalterrahmen 18 mit Hilfe der Greifer 30 vom Hängeförderer 19 abgenommen worden ist. Die Bewegung des Schenkels 11 der rahmenartigen Halterung 8 kann gleichzeitig mit dem Verschwenken der Greifeinrichtung des Pfeiles 41 erfolgen. Überdies ist es möglich, daß das letzte Stück des Hubes des horizontalen Schenkels 11 der rahmenartigen Halterung 8 in die der Höhe des anzusetzenden Abstandhalterrahmens entsprechende Endlage nach dem Einlegen des Abstandhalterrahmens in die Halterung 8 erfolgt.

Die Greifer 30 der in Figur 8 gezeigten, erfindungsgemäßen Ausführungsform sind einstückig ausgebildet, besitzen eine ggf. mehrfach abgewinkelte Form und sind auf der gemeinsamen Welle 22 drehfest montiert, wobei zum Verdrehen der Welle 22, die am oberen, horizontalen Schenkel 11 der Halterung 8 gelagert ist, der Druckmittelmotor 31 vorgesehen ist.

Jeder Greifer 30 trägt an seinem freien Ende einen Haken 50, der um eine Achse 51 gegenüber dem Greifer 30 verschwenkbar gelagert ist. Der Haken 50 besitzt eine über die Achse 51 hinausragende Verlängerung 53.

Die Haken 50 sind um die Achse 51 aus der in Figur 8 gezeigten Lage durch einen Druckmittelmotor 52 der an einer Verlängerung 53 des Hakens 50 angreift, nach oben verschwenkbar. Es ist auch möglich, die Haken 50 an einer gemeinsamen Welle zu montieren, die an den freien Enden der Greifer 30 durch einen Druckmittelmotor (ähnlich 52, 53) verschwenkbar gelagert ist.

Die Anordnung und Formgebung der Haken 50 ist so getroffen, daß sich die freien Enden 54 der Haken 50 aus dem Bereich der an die Anlagestifte 15 angelegten Abstandhalterrahmen 18 herausbewegt haben, wenn die Greifer 30 ihre vollständig nach unten verschwenkte Endstellung ( Abgabestellung Figur 8) einnehmen. In der in Figur 8 gezeigten, unteren Endstellung der Greifer 30 sind die freien Enden 54 der Haken 50 im wesentlichen horizontal ausgerichtet und weisen nach unten. Bis auf das Verschwenken der Haken 50 entspricht die Funktion der erfindungsgemäßen Vorrichtung jener der anhand der Figuren 3 und 4 der in den Figuren 3 bis 7 beschriebenen Ausführungsform. Durch die erfindungsgemäße Ausbildung der Haken 50 an den Greifern 30 können die letzteren ohne Verschwenkung der Haken 50 gegenüber den Greifern 30 vollständig, d. h. so weit in die Abgabestellung eingeschwenkt werden, daß die Haken 50 vom Abstandhalterrahmen 18, genauer dessen obere, horizontale Schenkel frei kommen. Erst dann, d. h. für das Rückschwenken in die Abnahmestellung, werden die Haken 50 ausgeschwenkt, wobei die Haken 50 während des Rückschwenkens in die Abnahmestellung wieder in ihre in Figur 3 gezeigte, für die Abnahme eines Abstandhalterrahmens 18 richtige Lage gegenüber den Greifern 30 verschwenkt werden.

Da Abstandhalterrahmen 18 mit längeren, horizontalen Rahmenschenkeln mit ihrem unteren, horizontalen Rahmenschenkel durchhängen (oben ist der Rahmenschenkel durch die Haken des Hängeförderers 19 oder durch die Greifer 30 gehalten), kann es vorkommen, daß dieser Rahmenschenkel nicht auf die Auflager der Klemmeinrichtungen 16 gelangt, oder aber der Abstandhalterrahmen 18 muß sehr hoch gehoben werden. Um dies zu vereinfachen, sind insbesondere in der Mitte der erfindungsgemäßen Vorrichtung Hebeglieder in Form von Bügeln 55 vorgesehen. Diese Bügel 55 sind am unteren, horizontalen Schenkel 10 der rahmenartigen Halterung 8 über gewinkelte Träger 56, um eine Achse 57 unter der Einwirkung eines Druckmittelmotors 58 zwischen den in Figur 9 in durchgehenden und in strichlierten Linien dargestellten Lagen verschwenkbar.

Die flachen Bügel 55 bewegen sich etwa gleichzeitig mit den Greifern 17 oder 30 auf die rahmenartige Halterung 8 der erfindungsgemäßen Vorrichtung zu, so daß auch sonst durchhängende Schenkel von Abstandhalterrahmen sicher auf die Klemmeinrichtungen 16 gehoben werden.

## Patentansprüche

1. Vorrichtung zum Ansetzen von Abstandhalterrahmen auf Glasscheiben (5) im Zuge der Herstellung von Isolierglasscheiben mit einer, im wesentlichen lotrecht stehenden Stützwand (1) für die Glasscheiben (5) und einer vor der Stützwand (1) angeordneten, rahmenartigen Halterung (8) für die Abstandhalterrahmen (18), wobei an der rahmenartigen Halterung (8) Klemmeinrichtungen (16) und zurückziehbare Anlagestifte (15) für den anzusetzenden Abstandhalterrahmen angeordnet sind und wobei der obere, horizontale Schenkel (11) der rahmenartigen Halterung (8) parallel zur Stützwand (1) auf und ab verschiebbar ist, dadurch gekennzeichnet, daß am oberen, horizontalen Schenkel (11) der rahmenartigen Halterung (8) wenigstens zwei Greifer (17) montiert sind, die zwischen einer dem Ende eines Hängeförderers (19) für Abstandhalterrahmen (18) zugeordneten Abnahmestellung und einer Abgabestellung, in der die Abstandhalterrahmen an die Anlagestifte (15) der rahmenartigen Halterung (8) anliegend abgesetzt werden, hin und her beweglich sind.

2. Vorrichtung nach Anspruch 1, dadurch gekennzeichnet, daß die Greifer (17) wenigstens zwei miteinander gelenkig verbundene Arme (20, 21) aufweisen.

3 Vorrichtung nach Anspruch 1 oder 2, dadurch gekennzeichnet, daß am freien Ende jedes Greifers (17) bzw. des äußeren Armes (21) desselben eine Ringklaue (26) vorgesehen ist, wobei wenigstens ein Ringteil (28) gegenüber dem anderen zum Öffnen und Schließen der Ringklaue (26) verschwenkbar ist.

4. Vorrichtung nach Anspruch 1 oder 2, dadurch gekennzeichnet, daß am freien Ende jedes Greifers (17) oder des äußeren Armes (21) desselben eine Klemme zum Erfassen und Halten von Abstandhalterrahmen (15) des Greifers vorgesehen ist.

5. Vorrichtung nach Anspruch 4, dadurch gekennzeichnet, daß die Klemme gegenüber dem Greifer bzw. dem äußeren Arm (21) desselben um eine im wesentlichen horizontale Achse verschwenkbar ist.

6. Vorrichtung nach einem der Ansprüche 1 bis 5, dadurch gekennzeichnet, daß die Greifer (17) auf einer gemeinsamen Welle (22), die parallel zum oberen, horizontalen Balken (11) verläuft, montiert sind.

7. Vorrichtung nach Anspruch 1 oder $, dadurch gekennzeichnet, daß die Greifer (30) an ihren freien Enden einen Haken (32) tragen.

8. Vorrichtung nach Anspruch 7, dadurch gekennzeichnet, daß die Haken (32) gegenüber den Greifern (30) um im wesentlichen horizontale Achsen verschwenkbar gelagert sind, wobei die Haken (32) in der eingeschwenkten Stellung im wesentlichen horizontal ausgerichtete, freie Enden und in der ausgeschwenkten Stellung im wesentlichen vertikal ausgerichtete, freie Enden besitzen.

9. Vorrichtung nach den Ansprüchen 7 oder 8, dadurch gekennzeichnet, daß die Endlagen der Haken (32) gegenüber den Greifern (30) durch Federmittel gesichert sind.

10. Vorrichtung nach Anspruch 8, dadurch gekennzeichnet, daß jeder Haken einen über seine Schwenkachse (33) hinausragenden Ansatz (34) aufweist, der unter der Wirkung einer am Greifer (30) abgestützten Druckfeder (39) steht.

11. Vorrichtung nach Anspruch 10, dadurch gekennzeichnet, daß die Feder (39) in einem Rohrstück (35) aufgenommen ist, das an seinem mit dem Fortsatz (34) des Hakens (32) über ein Gelenk (36) verbundenen Ende gegenüberliegenden Ende Schlitze (37) aufweist, welche ein mit den Greifern (30) verbundener Stift (38) durchsetzt.

12. Vorrichtung nach einem der Ansprüche 7 bis 11, dadurch gekennzeichnet, daß mit dem Haken (32), vorzugsweise mit seiner Schwenkachse (33), drehfest ein Hebel (46) verbunden ist, der zum Ausschwenken des Hakens (32) bzw. zum Zurückschwenken des Hakens (32) in die eingeschwenkte Lage mit am oberen, horizontalen Schenkel (11) der Halterung (8) vorgesehenen Steuerbolzen (47 bzw. 48) zusammenwirkt.

13. Vorrichtung nach Anspruch 12, dadurch gekennzeichnet, daß der mit dem Haken (32) verbundene Hebel (46) mit dem das Ausschwenken des Hakens (32) bewirkenden Steuerbolzen (47) in Berührung gelangt, sobald der von den Haken (32) getragene Abstandhalterrahmen (18) an den in ihre Wirkstellung vorgeschobenen Anlagestifte (15) anliegt.

14. Vorrichtung nach Anspruch 7 oder 8, dadurch gekennzeichnet, daß die freien Enden (54) der Haken (50) in der unteren Endlage der Greifer (30) im wesentlichen horizontal ausgerichtet sind und unterhalb des Abschnittes der Haken (50) angeordnet sind, über den dieser am Greifer (30) verschwenkbar befestigt ist.

15. Vorrichtung nach Anspruch 14, dadurch gekennzeichnet, daß die freien Enden (54) der Haken (50) in der unteren Endlage der Greifer (30) außer Eingriff mit den an den Anlagestiften (15) anliegenden Abstandhalterrahmen (18) sind.

16. Vorrichtung nach Anspruch 14 oder 15, dadurch gekennzeichnet, daß die Haken (50) über ihre Schwenkachse (51) hinaus verlängert (53) sind und daß am Ende der Verlängerung (53) ein Druckmittelmotor (52) angreift.

17. Vorrichtung nach einem der Ansprüche 14 bis 16, dadurch gekennzeichnet, daß die Haken (50) im Sinne einer Verkleinerung des Winkels zwischen ihnen und dem Greifer (30) verschwenkbar sind.

18. Vorrichtung nach einem der Ansprüche 1 bis 17, dadurch gekennzeichnet, daß am unteren horizontalen Schenkel (10) der rahmenartigen Halterung (8) wenigstens ein Hebeglied (55) zum Anheben des unteren horizontalen Rahmenschenkels eines Abstandhalterrahmens (18) vorgesehen sind.

19. Vorrichtung nach Anspruch 18, dadurch gekennzeichnet, daß das Hebeglied (55) oder die Hebeglieder (55) bevorzugt im Mittelbereich des Schenkels (10) vorgesehen sind.

20. Vorrichtung nach Anspruch 17 oder 18, dadurch gekennzeichnet, daß die Hebeglieder (55) nach oben offene Bügel sind, die am Schenkel (10) um eine horizontale Achse (57) verschwenkbar angeordnet sind.

21. Vorrichtung nach Anspruch 20, dadurch gekennzeichnet, daß die Bügel einen gebogenen und einen geraden Abschnitt aufweisen, wobei der Übergang zwischen dem gebogenen und dem geraden Abschnitt bei nach oben verschwenktem Bügel neben den Klemmeinrichtungen (16) für den Abstandhalterrahmen (18), die am unteren Schenkel (10) angeordnet sind, angeordnet ist.

22. Vorrichtung nach einem der Ansprüche 1 bis 21, dadurch gekennzeichnet, daß die Anlagestifte über Parallelogrammlenker (44) am Schenkel (11) der rahmenartigen Halterung (8) gehaltert sind, wobei die Anlagestifte durch eine gemeinsame Betätigungswelle (45) für die parallelogrammartige Anordnung (44) in und aus ihre(r) Wirkstellung heb- und senkbar sind.

23. Vorrichtung nach einem der Ansprüche 1 bis 22, dadurch gekennzeichnet, daß die rahmenartige Halterung (8) quer zu der durch sie definierten Ebene maschinengestellfest angeordnet ist und daß die Stützwand (1) für die Glasscheibe (5), an welche ein Abstandhalterrahmen (18) anzusetzen ist, quer zur Ebene der Glasscheibe (5) (Pfeil 13) im Maschinengestell auf die rahmenartige Halterung (8) zu und von dieser weg verschiebbar geführt ist.

## Revendications

1. Dispositif pour appliquer des cadres intercalaires sur des vitres (5) au cours de la fabrication de vitrages isolants, comportant une paroi de soutien (1) sensiblement verticale, pour supporter les vitres (5), et, pour les cadres intercalaires (18), une monture du genre cadre (8) agencée devant la paroi de soutien (1), des dispositifs de serrage (16) et des doigts d'appui rétractables (15) pour les cadres intercalaires à appliquer étant agencés sur la monture du genre cadre (8), et la branche horizontale supérieure (11) de la monture du genre cadre (8) étant déplaçable vers le haut et vers le bas, parallèlement à la paroi de soutien (1 caractérisé par le fait qu'au moins deux organes preneurs (17) sont montés sur la branche horizontale supérieure (11) de la monture du genre cadre (8) et sont mobiles en va-et- vient entre une position de réception associée à l'extrémité d'un convoyeur suspendu (19) amenant les cadres intercalaires (18) et une position de dépôt dans laquelle les cadres intercalaires sont déposés contre les doigts d'appui (15) de la monture du genre cadre (8).

2. Dispositif selon revendication 1, carctérisé par le fait que les organes preneurs (17) présentent au moins deux bras (20, 21) mutuellement liés par articulation.

3. Dispositif selon revendication 1 ou 2, caractérisé par le fait qu'une griffe annulaire (26) est prévue à l'extrémité libre de chaque organe preneur (17) ou du bras extérieur (21) de celui-ci, au moins une pièce annulaire (28) pouvant pivoter par rapport à l'autre pour ouvrir et fermer la griffe annulaire (26).

4. Dispositif selon revendication 1 ou 2, caractérisé par le fait qu'il est prévu, à l'extrémité libre de chaque organe preneur (17) ou du bras extérieur (21) de celui-ci, une pince pour saisir et maintenir des cadres intercalaires (15) de l'organe preneur.

5. Dispositif selon revendication 4, caractérisé par le fait que la pince peut basculer par rapport à l'organe preneur ou par rapport au bras extérieur (21) de celui-ci, autour d'un axe sensiblement horizontal.

6. Dispositif selon l'une des revendications 1 à 5, caractérisé par le fait que les organes preneurs (17) sont montés sur un arbre commun (22) qui est parallèle à la branche horizontale supérieure (11).

7. Dispositif selon revendication 1 ou 6, caractérisé par le fait que les organes preneurs (30) portent un crochet (32) à leurs extrémités libres.

8. Dispositif selon revendication 7, caractérisé par le fait que les crochets (32) sont montés de manière à pouvoir pivoter autour d'axes sensiblement horizontaux, par rapport aux organes preneurs (30), les crochets (32) possédant des extrémités libres qui, à la position angulaire engagée, sont dirigées sensiblement horizontalement et, à la position angulaire dégagée, sont dirigées sensiblement verticalement.

9. Dispositif selon les revendications 7 ou 8, caractérisé par le fait que les positions extrêmes des crochets (32) par rapport aux organes preneurs (30) sont déterminées par des moyens élastiques.

10. Dispositif selon revendication 8, caractérisé par le fait que chaque crochet présente un saillant (34) débordant au-delà de son axe de pivotement (33) et se trouvant sous l'action d'un ressort de compression (39) prenant appui contre l'organe preneur (30).

11. Dispositif selon revendication 10, caractérisé par le fait que le ressort (39) est reçu dans une pièce tubulaire (35) qui, en son extrémité opposée à l'extrémité liée au saillant (34) du crochet (32) par l'intermédiaire d'une articulation (36), présente des fentes (37) que traverse un doigt (38) lié aux organes preneurs (30).

12. Dispositif selon l'une des revendications 7 à 11, caractérisé par le fait qu'au crochet (32), de préférence à l'axe de pivotement (33) de celui-ci, est solidarisé en rotation un levier (46) qui, pour le pivotement du crochet (32) en position dégagée et pour le pivotement du crochet (32) à la position engagée, coopère avec des tiges de commande (47, 48) prévues sur la branche supérieure horizontale (11) de la monture (8).

13. Dispositif selon revendication 12, caractérisé par le fait que le levier (46) lié au crochet (32) vient au contact de la tige de commande (47) provoquant le pivotement du crochet (32) en position dégagée dès que le cadre intercalaire (18) porté par le crochet (32) s'applique contre les doigts d'appui (15) avancés à leur position active.

14. Dispositif selon revendication 7 ou 8, caractérisé par le fait que, dans la position extrême inférieure des organes preneurs (30), les extrémités libres (54) des crochets (50) sont dirigées sensiblement horizontalement et agencées en dessous de la portion du crochet (50) par laquelle celui-ci est fixé à l'organe preneur (30) avec possibilité de pivotement.

15. Dispositif selon revendication 14, caractérisé par le fait que, lorsque les organes preneurs (30) sont à leur position extrême inférieure, les extrémités libres (54) des crochets (50) sont dégagées des cadres intercalaires (18) appliqués contre les doigts d'appui (15).

16. Dispositif selon revendication 14 ou 15, caractérisé par le fait que les crochets (50) sont prolongés (53) au-delà de leur axe de pivotement (51) et par le fait qu'un moteur à fluide de pression (52) agit à l'extrémité du prolongement (53).

17. Dispositif selon l'une des revendications 14 à 16, caractérisé par le fait que les crochets (50) sont aptes à pivoter dans le sens d'une diminution de l'angle entre eux et l'organe preneur (30).

18. Dispositif selon l'une des revendications 1 à 17, caractérisé par le fait qu'au moins un organe de soulèvement (55), pour soulever la branche horizontale inférieure d'un cadre intercalaire (18), est prévu sur la branche horizontale inférieure (10) de la monture du genre cadre (8).

19. Dispositif selon revendication 18, caractérisé par le fait que l'organe de soulèvement (55) ou les organes de soulèvement (55) sont prévus de préférence dans la région médiane de la branche (10).

20. Dispositif selon revendication 17 ou 18, caractérisé par le fait que les organes de soulèvement (55) sont des arceaux ouverts vers le haut qui sont agencés sur la branche (10) avec possibilité de pivotement autour d'un axe horizontal (57).

21. Dispositif selon revendication 20, caractérisé par le fait que les arceaux présentent une portion cintrée et une portion rectiligne, la transition entre les portions cintrée et rectiligne étant située, lorsque l'arceau est basculé vers le haut, à côté des dispositifs (16) pour le serrage du cadre intercalaire (18), agencés sur la branche inférieure (10).

22. Dispositif selon l'une des revendications 1 à 21, caractérisé par le fait que les doigts d'appui sont maintenus par l'intermédiaire d'un parallélogramme déformable (44) sur la branche (11) de la monture du genre cadre (8), les doigts d'appui pouvant être levés et abaissés, à leur position active et hors de celle-ci, par un arbre d'actionnement commun (45) pour actionner l'agencement du genre parallélogramme (44).

23. Dispositif selon l'une des revendications 1 à 22, caractérisé par le fait que la monture du genre cadre (8) est solidarisée au bâti de la machine, transversalement au plan qu'elle définit, et par le fait que la paroi de soutien (1) pour soutenir la vitre (5) contre laquelle un cadre intercalaire (18) doit être appliqué, est guidée en translation transversalement au plan de la vitre (5) (flèche 13) sur le bâti de la machine, et dans le sens de son rapprochement et de son éloignement de la monture du genre cadre (8).

## Claims

1. Device for fitting spacer frames on glass plates (5) in the course of making insulating glass plates, with a substantially vertical support wall (1) for the glass plates (5) and a frame-like holder (8) in front of the support wall (1) for the spacer frames (18), wherein clamping devices (16) and retractable positioning pins (15) for the spacer frames to be fitted are arranged on the frame-like holder (8) and wherein the upper, horizontal limb (11) of the frame- like holder (8) is displaceable up and down parallel to the support wall (1), characterized in that at least two grippers (17) are mounted on the upper, horizontal limb (11) of the frame-like holder (8), which grippers are movable to and fro between a receiving position arranged at the end of a suspension conveyor (19) for spacer frames and a transfer position, in which the spacer frames are put on to the positioning pins (15) of the frame-like holder (8).

2. Device according to claim 1, characterized in that the grippers (17) have at least two arms (20, 21) pivotally connected together.

3. Device according to claim 1 or 2, characterized in that a ring jaw (26) is provided at the free end of each gripper (17) or the outer arm (21) of the same, wherein at least one ring part (28) is pivotable with respect to the other for opening and closing the ring jaw (26).

4. Device according to claim 1 or 2, characterized in that a clip for engaging and holding spacer frames (15) of the gripper is provided at the free end of each gripper (17) or the outer arm (21) of the same.

5. Device according to claim 4, characterized in that the clip is pivotable about a substantially horizontal axis relative to the gripper or the outer arm of the same.

6. Device according to one of claims 1 to 5, characterized in that the grippers (17) are mounted on a common shaft (22), which runs parallel to the upper, horizontal beam (11).

7. Device according to claim 1 or 6, characterized in that the grippers (30) carry a hook (32) at their free ends.

8. Device according to claim 7, characterized in that the hooks (32) are mounted relative to the grippers (30) to pivot about a substantially horizontal axis, wherein the hooks (32) have free ends substantially horizontally directed in the swung in position and free ends substantially vertically directed in the swung out position.

9. Device according to claim 7 or 8, characterized in that the end positions of the hooks (32) relative to the grippers (30) are secured by spring means.

10. Device according to claim 8, characterized in that each hook has a projection (34) extending beyond its pivotal axis (33), which projection is subject to the action of a compression spring (39) supported on the gripper (30).

11. Device according to claim 10, characterized in that the spring (39) is received in a tubular part (35) which has slots (37) at its end opposite its end connected by a pivot (36) to the projection (34) of the hook (32), which slots an traversed by a pin (38) connected to the grippers (30).

12. Device according to one of claims 7 to 11, characterized in that a lever (46) is connected rotationally fast to the hook (32), preferably with its pivotal axis, which lever cooperates with control pins (47, 48 respectively) provided at the upper, horizontal limb (11) of the holder (8) for the swinging out of the hook (32) and the swinging in of the hook (32) respectively.

13. Device according to claim 12, characterized in that the lever (46) connected to the hook (32) comes into contact with the control pin (47) acting to swing out the hook (32) as soon as the spacer frame (18) carried by the hook (32) bears on the positioning pins (15) advanced into their operating position.

14. Device according to claim 7 or 8, characterized in that the free ends (54) of the hooks (50) are directed substantially horizontally in the lower end position of the gripper (30) and are arranged below the section of the hooks (50) whereby this is pivotally attached to the gripper (30).

15. Device according to claim 14, characterized in that the free ends (54) of the hooks (50) are without engagement with the spacer frames (18) bearing on the positioning pins (15) in the lower end position of the grippers (30).

16. Device according to claim 14 or 15, characterized in that the hooks (50) are prolonged (53) beyond their pivotal axis (51) and in that a pressure medium motor (52) engages at the end of the prolongation (53).

17. Device according to one of claims 14 to 16, characterized in that the hooks (50) are pivotable in the sense of a reduction in the angle between them and the gripper (30).

18. Device according to one of claims 1 to 17, characterized in that there are provided at the lower horizontal limb (10) of the frame-like holder (8) at least one lever member (55) for raising the lower horizontal frame limb of a spacer frame (18).

19. Device according to claim 18, characterized in that the lever member (55) or the lever members (55) are provided preferably in the central region of the limb (10).

20. Device according to claim 17 or 18, characterized in that the lever members (55) are upwardly open bows, which are pivotally arranged about a horizontal axis (57).

21. Device according to claim 20, characterized in that the bows have a bent and a straight section, the transition between the bent and the straight section with the bow swung upwardly being arranged alongside the clamping devices (16) for the spacer frame (18) which are arranged on the lower limb (10).

22. Device according to one of claims 1 to 21, characterized in that the positioning pins are held on the limb (11) of the frame-like holder (8) by parallelogram links (44), the positioning pins being adapted to be raised and lowered into and out of their working position by a common operating shaft (45) for the parallelogram-like arrangement (44).

23. Device according to one of claims 1 to 22, characterized in that the framelike holder (8) is arranged fixed to the machine frame transverse to the plane defined by it and in that the support wall (1) for the glass plate (5), on which a spacer frame (18) is to be placed, is guided transverse to the plane of the glass plate (5) (arrow 13) in the machine frame on the frame-like holder (8), slidable to and away from this.
